# EUROPÄISCHE PATENTSCHRIFT

(11) **EP 2 032 260 B1**
(45) Veröffentlichungstag und Bekanntmachung des Hinweises auf die Patenterteilung: **11.01.2012**
(21) Anmeldenummer: 07730281.8
(22) Anmeldetag: 20.06.2007
(51) Int. Cl.: B02C 15/04

(54) **ROLLENMÜHLE**
ROLL MILL
BROYEUR À ROULEAUX

(30) Priorität: 21.06.2006 DE 102006028547
(43) Veröffentlichungstag der Anmeldung: 11.03.2009
(73) Patentinhaber: ThyssenKrupp Polysius AG, 59269 Beckum (DE)
(72) Erfinder: NEUMANN, Christian, 59269 Beckum (DE); ZURHOVE, Franz-Josef, 49186 Bad Iburg (DE)
(74) Vertreter: Tetzner, Michael
(86) Internationale Anmeldenummer: PCT/EP2007/056165
(87) Internationale Veröffentlichungsnummer: WO 2007/147860

(56) Entgegenhaltungen:
- DE-A1- 3 642 814
- DE-B1- 1 507 579
- JP-A- 5 007 786

## Beschreibung

Die Erfindung betrifft eine Rollenmühle mit einem Mahlteller und wenigstens einer auf dem Mahlteller abrollenden Mahlrolle, wobei zu zerkleinerndes Mahlgut nach der Beanspruchung in einem zwischen Mahlteller und Mahlrolle gebildeten Spalt über den Rand des Mahltellers abgeleitet wird.

Um hohe Durchsatzleistungen mit niedrigem massenbezogenen Arbeitsbedarf erreichen zu können, muss die Mühle entweder mit einer möglichst hohen Mahltellerdrehzahl oder mit einem geringeren Abstand zwischen den Mahlrollen - also mit einer größeren Mahlrollenzahl - betrieben werden. Die Laufruhe der Rollenmühle ist hier als limitierend anzusehen. Damit das Mahlgut während des Mahlvorganges nicht aus dem Spalt zwischen Mahlteller und Mahlrolle entweichen kann und somit optimal beansprucht wird, ist üblicherweise ein so genannter Stauring vorgesehen.

Aus der DE-A-36 42 814 ist eine Rollenmühle gemäß dem Oberbegriff des Anspruchs 1 mit drei Mahlwalzen bekannt, wobei jeweils zwischen zwei Mahlwalzen im Bereich der Mahlbahn eine Sperrvorrichtung vorgesehen ist, um das Mahlgut auf seinem Weg vom Zentrum zum Rand des Mahltellers anzuhalten. Auf diese Weise soll verhindert werden, dass Mahlgut ohne dass es zerkleinert wird den Teller verlässt. Durch die Sperrkante bildet sich im Bereich der Mahlbahn ein sehr hohes Mahlbett aus, wodurch die Mahlleistung erhöht und die Laufruhe der Mühle verbessert werden soll. Der Weg nach außen zum Tellerrand ist dann nur noch im Bereich der Mahlwalzen möglich. Diese Sperrvorrichtung hat allerdings die Nachteile, dass sie keinen Einfluss auf das Entweichen des Mahlguts aus dem Mahlspalt hat und dass die Rollenbreite nicht gleichmäßig und vollständig mit Mahlgut beaufschlagt wird und somit nicht zur Zerkleinerung beiträgt.

In der DE-A-1 507 579 wird einer Rollenquetschmühle beschrieben, bei der zwischen den beiden Mahlrollen ebenfalls eine stationär angeordnete Stauwand vorgesehen ist, die in Drehrichtung des Mahltellers bis zum Mahlspalt einer Mahlrolle führt und deren Höhe ein Umströmen des Mahlgut-Gas-Gemisches zumindest an ihrer Oberkante ermöglicht. Diese Stauwand hat die Wirkung einer groben Vorsichtung, weil der Luftstrom die feineren Anteile wegen ihres größeren Schwebevermögen um die Stauwand oben und unten herumführt, während die gröberen Anteile abgelenkt und auf dem kürzesten Wege der Vermahlung wieder zugeführt werden. Auf diese Weise soll die wiederholte Überrollung des Gutes mit feineren Anteilen beseitigt werden.

Aus der JP 05 007 786 A ist eine Vertikalmühle mit einer nicht mit dem Mahlteller mitrotierenden, stationären Staukante bekannt, wobei sich die Staukante über den gesamten Umfang des Mahltellerrandes erstreckt.

Der Erfindung liegt nun die Aufgabe zugrunde, die Rollenmühle dahingehend weiterzuentwickeln, dass höhere Durchsatzleistungen mit niedrigem massenbezogenen Arbeitsbedarf erreicht werden können.

Erfindungsgemäß wird diese Aufgabe durch die Merkmale des Anspruches 1 gelöst.

Die erfindungsgemäße Rollenmühle weist einen Mahlteller und wenigstens eine auf dem Teller abrollende Mahlrolle auf, wobei zu zerkleinerndes Mahlgut nach der Beanspruchung in einem zwischen Mahlteller und Mahlrolle gebildeten Spalt über den Rand des Mahltellers abgeleitet wird und ferner eine nicht mit dem Mahlteller mitrotierende, stationäre Staukante vorgesehen ist, die zumindest auf der dem Rand des Mahltellers zugewandten Seite der Mahlrolle vorgesehen ist und die wenigstens ein Teil einer Erhöhung des Randes des Mahltellers bildet. Die Erhöhung des Randes des Mahltellers ist dabei im Bereich der Mahlrollen höher als im Bereich zwischen den Mahlrollen ausgebildet ist, um ein radiales Entweichen des Mahlgutes aus dem zwischen Mahlteller und Mahlrolle gebildeten Spalt zu verhindern.

Bei der erfindungsgemäßen Rollenmühle soll das Mahlgut entgegen der in der DE-A-36 42 814 offenbarten Lehre nicht im Bereich der Mahlrollen aus dem Mahlspalt entweichen, sondern erst einer vollständigen Beanspruchung durch die Mahlrollen ausgesetzt werden. Der Austrag des fertiggemahlenen Mahlgutes erfolgt dann erst in einem Bereich zwischen der das Mahlgut gerade zerkleinernden Mahlrolle und der nächsten Mahlrolle. Dadurch, dass kein bzw. kaum Mahlgut im Bereich der Mahlrollen entweichen kann, wird eine optimale Beanspruchung gewährleistet.

Nach der Beanspruchung soll das zerkleinerte Material möglichst schnell den Teller verlassen und der Sichtung zugeführt werden. Es ist bekannt, dass feine Anteile die Stabilität des Mahlbetts negativ beeinflussen und zu Vibrationen führen. Durch den physikalischen Zusammenhang von verfügbarer Verweilzeit zwischen zwei Zerkleinerungsvorgängen mit den Zentrifugalkräften und der Tellerkontur einschließlich einer mitrotierenden Staukante sowie dem Fließverhalten des Mahlguts ergeben sich die Bahnkurven der Partikel und somit der Anteil des bereits beanspruchten Guts, der den Teller verlässt und der Anteil, der der folgenden Zerkleinerung zugeführt wird. Die Verweilzeit und die Zentrifugalkräfte werden durch den Abstand und die radiale Position der Mahlrollen und die Drehzahl des Tellers festgelegt. Die Fließeigenschaften des Mahlguts sind primär abhängig vom Typ (Körnung, Mineralogie, etc.), der Feinheit und Feuchte und können nur begrenzt beeinflusst werden. Die Höhe der Staukante hat einen starken Einfluss auf die Bahnlinien. Um einerseits ein seitliches Entweichen aus der Zerkleinerungszone zu verhindern und andererseits ein schnelles Abfließen von der Mahlbahn zu erzielen, muss die Staukante über den Umfang veränderliche Höhen aufweisen. Auf diese Weise sind höhere Drehzahlen des Mahltellers und damit auch höhere Durchsatzleistungen möglich.

Weitere Ausgestaltungen der Erfindung sind Gegenstand der Unteransprüche.

Gemäß einem bevorzugten Ausführungsbeispiel ist die Staukante in radialer und/oder vertikaler Richtung verstellbar. Auch kann die Staukante über ihre Länge unterschiedliche Höhen aufweisen;

Weiterhin ist denkbar, dass im Bereich des Randes des Mahltellers ein mit dem Mahlteller mitrotierender Stauring vorgesehen ist. In diesem Fall wird die Staukante im Bereich der Mahlrolle höher als der Stauring ausgebildet sein. Dadurch kann einerseits ein Mahlgutbett aufrechterhalten und andererseits das Abfließen des ausreichend zerkleinerten Mahlgutes im Bereich zwischen zwei Mahlrollen erleichtert werden.

Weitere Vorteile und Ausgestaltungen der Erfindung werden im Folgenden anhand der Beschreibung und der Zeichnung näher erläutert.

In der Zeichnung zeigen
- Fig. 1: eine schematische Draufsicht einer Rollenmühle,
- Fig. 2: eine schematische Schnittdarstellung längs der Linie A-A der Fig. 1 und
- Fig. 3: eine etwas detailliertere Draufsicht einer weiteren Rollenmühle.

Die in den Figuren 1 und 2 dargestellte Rollenmühle besteht im Wesentlichen aus einem Mahlteller 1 und wenigstens einer auf dem Mahlteller abrollenden Mahlrolle 2. Im dargestellten Ausführungsbeispiel sind vier Mahlrollen 2 dargestellt. Im Rahmen der Erfindung wäre es aber beispielsweise auch denkbar, eine Rollenmühle mit zwei oder sechs Mahlrollen vorzusehen. Der Mahlteller 1 ist um eine vertikale Achse 1a drehbar angetrieben. Die Mahlrollen 2 ruhen mit ihrem Eigengewicht auf dem Mahlteller 1 bzw. können durch eine geeignete Einrichtung mit einer zusätzlichen Anpresskraft beaufschlagt werden.

Das zu zerkleinernde Mahlgut wird mittig über eine Aufgabeeinrichtung 3 auf den rotierenden Mahlteller 1 aufgegeben und gelangt von dort durch Zentrifugalkraft nach außen und wird von den Mahlrollen 2 erfasst. Die eigentliche Zerkleinerungsarbeit findet im Spalt zwischen Mahlrolle 2 und Mahlteller 1 statt. Um zu verhindern, dass das Mahlgut radial aus dem zwischen Mahlteller und Mahlrolle gebildeten Spalt entweicht, ist auf der dem Rand 1b des Mahltellers 1 zugewandten Seite der Mahlrolle 2 eine nicht mit dem Mahlteller mitrotierende, d.h. stationär angeordnete Staukante 4 vorgesehen.

Die Staukante 4 kann dabei sowohl in radialer Richtung (Doppelpfeil 5) als auch in vertikaler Richtung (Doppelpfeil 6) durch geeignete Mittel verstellbar sein.

Weiterhin kann es zweckmäßig sein, wenn ein am äußeren Rand 1a vorgesehener, mit dem Mahlteller 1 mitrotierender Stauring 7 vorgesehen ist. In diesem Fall wird man zweckmäßigerweise die Höhe h₁ der Staukante 4 (über dem Mahlteller 1) größer wählen als die Höhe h₂ des Staurings 7. Selbstverständlich können auch zusätzliche, aus der Praxis bekannte Stauringerhöhungen vorgesehen werden. Außerdem ist es denkbar, dass die Staukante über ihre Länge in Umfangsrichtung des Mahltellers 1 unterschiedliche Höhen aufweist.

Fig. 3 zeigt eine etwas detailliertere Draufsicht der Rollenmühle, aus der insbesondere eine denkbare Form der stationären Staukante 4 hervorgeht. Im Bereich des zwischen Mahlteller und Mahlrolle ausgebildeten Spalts ist der angrenzende Bereich 4a der Staukante 4 im Wesentlichen parallel zur Mahlrolle ausgebildet. Der in Drehrichtung 9 des Mahltellers 1 vordere Bereich 4b der Staukante ist leicht abgeknickt oder abgebogen und folgt in etwa der Kontur des Mahltellerrandes 1b.

Nach der Überrollung gelangt das genügend zerkleinerte Mahlgut durch Zentrifugalkraft weiter nach außen und wird über den Rand 1b des Mahltellers bzw. über den Stauring 7 ausgetragen. Durch die erhöhte Staukante im Bereich der Mahlrolle 2 wird sichergestellt, dass das Mahlgut einer ausreichenden Zerkleinerung durch die Mahlrolle unterworfen wird, bevor es über den Rand des Mahltellers 1 ausgetragen wird. Außerdem wird durch den wesentlich niedrigeren Stauring 7 oder den ggf. überhaupt nicht vorgesehenen Stauring sichergestellt, dass insbesondere das feine Gut ausgetragen wird, bevor es noch mal überrollt wird. Dies wirkt sich positiv auf die Laufruhe der Maschine aus, sodass höhere Drehzahlen des Mahltellers 1 gefahren werden können und dadurch eine höhere Durchsatzleistung erreicht wird.

## Patentansprüche

1. Rollenmühle mit einem Mahlteller (1) und wenigstens einer auf dem Mahlteller abrollenden Mahlrolle (2), wobei zu zerkleinerndes Mahlgut nach der Beanspruchung in einem zwischen Mahlteller und Mahlrolle gebildeten Spalt über den Rand des Mahltellers abgeleitet wird und ferner eine nicht mit dem Mahlteller mitrotierende, stationäre Staukante (4) vorgesehen ist, die zumindest auf der dem Rand (1b) des Mahltellers (1) zugewandten Seite der Mahlrolle (2) vorgesehen ist und die wenigstens ein Teil einer Erhöhung des Randes des Mahltellers bildet,
**dadurch gekennzeichnet, dass** die Erhöhung des Randes des Mahltellers im Bereich der Mahlrollen höher als im Bereich zwischen den Mahlrollen ausgebildet ist, um ein radiales Entweichen des Mahlguts aus dem zwischen Mahlteller (1) und Mahlrolle (2) gebildeten Spalt (8) zu verhindern.

2. Rollenmühle nach Anspruch 1, **dadurch gekennzeichnet, dass** die Staukante (4) in radialer Richtung verstellbar ist.

3. Rollenmühle nach Anspruch 1, **dadurch gekennzeichnet, dass** die Staukante (4) in vertikaler Richtung verstellbar ist.

4. Rollenmühle nach Anspruch 1, **dadurch gekennzeichnet, dass** die Staukante (4) über ihre Länge unterschiedliche Höhen aufweist.

5. Rollenmühle nach Anspruch 1, **dadurch gekennzeichnet, dass** die Staukante (4) gerade ausgebildet ist.

6. Rollenmühle nach Anspruch 1, **dadurch gekennzeichnet, dass** die Staukante (4) parallel zur Mahlrolle angeordnet ist.

7. Rollenmühle nach Anspruch 1, **dadurch gekennzeichnet, dass** im Bereich des Randes (1b) des Mahltellers (1) ein mit dem Mahlteller mitrotierender Stauring (7) vorgesehen ist, die ebenfalls einen Teil der Erhöhung des Randes des Mahltellers bildet.

8. Rollenmühle nach Anspruch 7, **dadurch gekennzeichnet, dass** die Staukante (4) im Bereich der Mahlrolle (2) höher als der Stauring (7) ausgebildet ist.

9. Rollenmühle nach Anspruch 7, **dadurch gekennzeichnet, dass** zusätzlich Stauringerhöhungen vorgesehen sind.

10. Rollenmühle nach Anspruch 1, **dadurch gekennzeichnet, dass** wenigstens zwei, vorzugsweise mehr als drei Mahlrollen (2) vorgesehen sind.

## Claims

1. Roller mill having a grinding table (1) and at least one grinding roller (2) rolling on the grinding table, grinding stock to be crushed being subjected to compaction in a gap formed between the grinding table and the grinding roller before being led off via the rim of the grinding table, and a fixed impounding edge (4) that does not rotate together with the grinding table furthermore being provided, said edge being provided at least on the side of the grinding roller (2) facing the rim (1b) of the grinding table (1) and forming at least a part of an elevation of the rim of the grinding table, **characterized in that** the elevation of the rim of the grinding table is higher in the area of the grinding rollers than in the area between the grinding rollers, in order to prevent the ground material escaping radially from the gap (8) formed between the grinding table (1) and the grinding roller (2).

2. Roller mill according to Claim 1, **characterized in that** the impounding edge (4) is adjustable in a radial direction.

3. Roller mill according to Claim 1, **characterized in that** the impounding edge (4) is adjustable in a vertical direction.

4. Roller mill according to Claim 1, **characterized in that** over its length the impounding edge (4) has different heights.

5. Roller mill according to Claim 1, **characterized in that** the impounding edge (4) is of straight design.

6. Roller mill according to Claim 1, **characterized in that** the impounding edge (4) is arranged parallel to the grinding roller.

7. Roller mill according to Claim 1, **characterized in that** an impounding ring (7), which rotates together with the grinding table and which also forms a part of the elevation of the rim of the grinding table, is provided in the area of the rim (1b) of the grinding table (1).

8. Roller mill according to Claim 7, **characterized in that** the impounding edge (4) in the area of the grinding roller (2) is higher than the impounding ring (7).

9. Roller mill according to Claim 7, **characterized in that** impounding ring elevations are additionally provided.

10. Roller mill according to Claim 1, **characterized in that** at least two and preferably more than three grinding rollers (2) are provided.

## Revendications

1. Broyeur à rouleaux comprenant une table de broyage (1) et au moins un rouleau de broyage (2) roulant sur la table de broyage, où de la matière à broyer devant être fragmentée est, en fonction de la charge, déviée dans un intervalle formé entre la table de broyage et le rouleau de broyage, au-dessus du bord de la table de broyage, et il est prévu en outre une arête de retenue fixe (4) ne tournant pas avec la table de broyage, arête de retenue qui est prévue au moins sur le côté du rouleau de broyage (2), tourné vers le bord (1b) de la table de broyage (1), et qui forme au moins une partie d'une surélévation du bord de la table de broyage,
**caractérisé en ce que** la surélévation du bord de la table de broyage est configurée, dans la zone des rouleaux de broyage, en étant plus haute que dans la zone comprise entre les rouleaux de broyage, pour empêcher la matière à broyer de s'échapper, dans le sens radial, de l'intervalle (8) formé entre la table de broyage (1) et le rouleau de broyage (2).

2. Broyeur à rouleaux selon la revendication 1, **caractérisé en ce que** l'arête de retenue (4) est réglable dans le sens radial.

3. Broyeur à rouleaux selon la revendication 1, **caractérisé en ce que** l'arête de retenue (4) est réglable dans le sens vertical.

4. Broyeur à rouleaux selon la revendication 1, **caractérisé en ce que** l'arête de retenue (4) présente sur sa longueur des hauteurs variables.

5. Broyeur à rouleaux selon la revendication 1, **caractérisé en ce que** l'arête de retenue (4) est configurée de façon rectiligne.

6. Broyeur à rouleaux selon la revendication 1, **caractérisé en ce que** l'arête de retenue (4) est disposée parallèlement au rouleau de broyage.

7. Broyeur à rouleaux selon la revendication 1, **caractérisé en ce qu'**il est prévu, dans la zone du bord (1b) de la table de broyage (1), un anneau de retenue (7) tournant avec la table de broyage, anneau de retenue qui forme également une partie de la surélévation du bord de la table de broyage.

8. Broyeur à rouleaux selon la revendication 7, **caractérisé en ce que** l'arête de retenue (4) est configurée, dans la zone du rouleau de broyage (2), en étant plus haute que l'anneau de retenue (7).

9. Broyeur à rouleaux selon la revendication 7, **caractérisé en ce qu'**il est prévu en plus des surélévations de l'anneau de retenue.

10. Broyeur à rouleaux selon la revendication 1, **caractérisé en ce qu'**il est prévu au moins deux, de préférence plus de trois rouleaux de broyage (2).
